# EUROPÄISCHE PATENTSCHRIFT

(11) **EP 2 712 337 B1**
(45) Veröffentlichungstag und Bekanntmachung des Hinweises auf die Patenterteilung: **06.08.2014**
(21) Anmeldenummer: 12721688.5
(22) Anmeldetag: 27.03.2012
(51) Int. Cl.: B24D 5/12, B24D 5/16, B24D 7/04

(54) **TRENNSCHLEIFSCHEIBE**
ABRASIVE CUTTING-OFF WHEEL
MEULE DE TRONÇONNAGE

(30) Priorität: 30.03.2011 AT 4462011
(43) Veröffentlichungstag der Anmeldung: 02.04.2014
(73) Patentinhaber: Tyrolit - Schleifmittelwerke Swarovski K.G., 6130 Schwaz (AT)
(72) Erfinder: HUBER, Johann, A-6233 Kramsach (AT)
(74) Vertreter: Gangl, Markus
(86) Internationale Anmeldenummer: PCT/AT2012/000080
(87) Internationale Veröffentlichungsnummer: WO 2012/129584

(56) Entgegenhaltungen:
- EP-A2- 0 909 612
- DE-U1- 20 220 516

## Beschreibung

Die Erfindung bezieht sich auf eine Trennschleifscheibe mit einem Trennschleifring, dessen Schleifkörper gebundenes Schleifmittel aufweist, wobei der Trennschleifring im Betriebszustand durch zwei kreisförmige Spannscheiben fixiert ist, die mittels maschinenseitiger zentraler Spannflansche in Axialrichtung zusammenklemmbar sind, und wenigstens eine Spannscheibe mit dem Trennschleifring durch zusammenwirkende Vorsprünge und Ausnehmungen drehsicher verbunden ist.

Bei bekannten derartigen Einrichtungen (vergleiche AT 502 285) erfolgt die Verbindung der Spannscheiben mit dem Trennschleifring im Bereich des Schleifkörpers. Dies macht es nötig, diesen mit positions- und formgenauen Vertiefungen zu versehen, was die Formung des Schleifkörpers verteuert, wenn man auf ein nachträgliches Ausschleifen der Vertiefungen verzichten will. Auf jeden Fall begrenzt die vorgesehene Einleitung des Drehmoments unmittelbar in den aus gebundenem Schleifmittel bestehenden Bereich des Trennschleifringes die Dauerbelastbarkeit bei üblichen Arbeitsgeschwindigkeiten von 80 bzw. 100 m/s.

Die Erfindung geht von der Überlegung aus, dass eine dauerhafte Verbindung zwischen dem aus Metall bestehenden Teil der Einrichtung und dem gebundenen Schleifmittel weniger problematisch ist, als die nach dem Stand der Technik vorgesehene Anbindung der Spannscheiben im Bereich des gebundenen Schleifmittels. Die Erfindung geht daher von einem Aufbau des Trennschleifringes aus, wie er beispielsweise in US 3,256,646 beschrieben ist, also von einem Trennschleifring mit einer metallischen Einlage, welche mit dem Schleifkörper innig verbunden ist. Eine solche Verbindung kommt beispielsweise dadurch zustande, dass Vorsprünge der Einlage in den Schleifkörper ragen und dass das Material des Schleifkörpers Öffnungen in der Einlage durchdringt.

Um die gewünschte Metall-Metall-Verbindung zu erzielen, schlägt die Erfindung vor, dass die auf Seiten des Trennschleifrings angeordneten Vorsprünge bzw. Ausnehmungen an einer metallischen Einlage des Trennschleifrings vorgesehen sind, welche über den Schleifkörper in Achsrichtung vorsteht.

Erfindungsgemäße Trennschleifscheiben sind insbesondere für den stationären Einsatz an Maschinen zum Trennen von harten Werkstücken vorgesehen. Zum Einsatz kommen diese Trennscheiben ab einem Außendurchmesser von ca. 1250 mm vorwiegenden in der Stahlindustrie, um Gussstücke (Brammen) in der laufenden Produktion zu trennen. Dabei wird ein der Gesamtdicke der Trennscheibe entsprechender Schnittspalt in der Bramme erzeugt. Je nach Durchmesser der Bramme erfolgt der Trennvorgang in einem Schnitt bzw. in mehreren Schnitten, wobei das Gusstück dabei mehrfach in Achsrichtung gedreht werden muss. Größere Trennscheibendurchmesser ermöglichen einerseits einen Trennvorgang in einem Schnitt, erforderten bisher aber dickere Trennscheiben, um die Stabilität und Steifigkeit zu gewährleisten und die auftretenden Seitenlasten aufzunehmen. Der Nachteil von dickeren Scheiben ist ein breiterer Trennspalt und damit mehr Verschnitt.

Die Erfindung ermöglicht nun einerseits größere Scheibendurchmesser, andererseits sinkt bei gegebenem Durchmesser die aus Stabilitätsgründen notwendige Scheibendicke. Mit der Scheibendicke aber reduziert sich der Trennspalt und proportional hierzu Materialverschnitt und Energieverbrauch.

Vorzugsweise vermittelt die im Trennschleifring vorgesehene Einlage nicht nur den Formschluss zwischen Spannscheibe(n) und Trennschleifring, sondern auch den durch die Spannscheiben erzeugten Kraftschluss. In diesem Sinne ist vorgesehen, dass der Trennschleifring lediglich im Bereich der Einlage von den Spannscheiben zusammengepresst wird und zwischen Spannscheiben und Schleifkörper ein Abstand besteht.

Überraschenderweise hat sich herausgestellt, dass sich das Schwingungsverhalten der Einrichtung verbessert, wenn die kraftschlüssige Verbindung von Spannscheiben und Einlage über den ganzen Umfang völlig gleichmäßig erfolgt, was dadurch erreichbar ist, dass im Bereich der Vorsprünge der Einlage die Spannscheiben von der Einlage in axialer Richtung distanziert sind. Es kann sogar der gesamte innere Rand der Einlage von den Spannscheiben geringfügig distanziert sein.

Weitere Einzelheiten der Erfindung werden anschließend anhand der Zeichnungen erläutert. Dabei zeigen
- Fig. 1: einen Querschnitt durch eine Trennschleifscheibe,
- Fig. 2: eine schaubildliche Darstellung der wesentlichen Teile von Fig. 1,
- Fig. 3: einen vergrößerten Ausschnitt aus Fig. 1,
- Fig. 4: eine Ansicht der Einlage 9,
- Fig. 5: einen vergrößerten Ausschnitt von Fig. 4,
- Fig. 6: eine Ansicht der Spannscheibe 2,
- Fig. 7: einen vergrößerten Ausschnitt aus Fig. 6,
- Fig. 8: eine Ansicht des auf die Spannscheibe 2 aufgelegten Trennschleifringes 1,
- Fig. 9: einen vergrößerten Ausschnitt aus Fig. 8,
- Fig. 10: eine Ansicht einer modifizierten Einlage 9 und
- Fig. 11: einen vergrößerten Ausschnitt aus Fig. 10.

Die in Fig. 1 dargestellte Trennschleifscheibe besteht im Wesentlichen aus einem Trennschleifring 1, welcher im Betriebszustand durch zwei kreisförmige Spannscheiben 2 und 3 festgehalten wird. Diese sind ihrerseits durch maschinenseitige zentrale Spannflansche 4a und 4b zusammengeklemmt, welche verschraubt und mittels einer Mutter 13 fixiert sind.

In Fig. 3 ist zunächst der Trennschleifring 1 gut erkennbar. Dieser weist einen Schleifkörper 10 auf, welcher aus mehreren Schichten von Schleifkorn, Bindemittel und Füllstoffen aufgebaut ist. Zwischen den einzelnen Schleifkornschichten befinden sich als Bewehrung Gewebelagen 15. Der Schleifkörper 10 weist eine Dicke auf, die in Richtung zum äußeren Rand zunimmt. Beispielsweise kann diese Dicke bei einem äußeren Scheibendurchmesser von 1250 mm vom inneren zum äußeren Rand von 10 mm auf 12 mm zunehmen. Damit wird sichergestellt, dass sich der Trennschleifring 1 beim Einsatz imTrennspalt nicht verklemmt.

Erfindungswesentlich ist die Einlage 9 im Schleifkörper 10, welche beispielsweise aus Stahl bestehen kann. In dieser Einlage 9 befinden sich alternierend gerichtete Durchbrüche (Zargen) 14, deren ausgebogene Ränder in das Material des Schleifkörpers 10 ragen und benachbarte Gewebelagen 15 durchdringen. Zwischen der Einlage 9 und dem Schleifkörper 10 besteht somit eine dauerhafte starke Verbindung.

Die Einlage 9 steht in Richtung auf das Zentrum des Trennschleifringes 1 über den Schleifkörper 10 vor. Der vorstehende Rand ist mit Vorsprüngen 5 und dazwischen liegenden Ausnehmungen 7 versehen.

Festgehalten wird der Trennschleifring 1 von den Spannscheiben 2 und 3 ausschließlich im vorstehenden Bereich der Einlage 9. Zwischen dem Schleifkörper 10 und den Spannscheiben 2 und 3 besteht also zumindest ein geringfügiger Spalt 11.

Wie aus Fig. 3 ersichtlich, ist beim dargestellten Ausführungsbeispiel im Bereich der Vorsprünge 5 der Einlage 9 keine Klemmung der Einlage 9 durch Spannscheiben 2 und 3 vorgesehen. Vielmehr besteht dort zwischen den Vorsprüngen 5 und den Spannscheiben 2 bzw. 3 jeweils ein geringes Spiel 16 bzw. 17 in Axialrichtung der Trennschleifscheibe. Beispielsweise beträgt die Freistellung 0,2 mm.

Um die erfindungswesentliche formschlüssige Verbindung des Trennschleifringes 1 mit den Spannscheiben 2, 3 weiter zu erläutern, ist in Fig. 4 und 5 zunächst die Einlage 9 des Trennschleifringes 1 mit ihren innen liegenden Vorsprüngen 5 und den dazwischen liegenden Ausnehmungen 7 dargestellt.

Bei der Montage der Trennschleifscheibe wird zunächst der Spannflansch 4b und dann die in Fig. 6 und 7 dargestellte Spannscheibe 2 auf die Maschinenwelle aufgeschoben. Im Bereich des Randes 19 der Spannscheibe 2 sind Ausnehmungen 8 eingefräst, in welche später die Vorsprünge 5 des Trennschleifringes 1 einrasten. Die in Bohrungen 20 eingesetzten und verschraubten Halteflansche 12 stehen so weit über die Spannscheibe 2 vor, dass der Trennschleifring 1 hinter diese Enden eingehängt werden kann. Wie dies geschieht ist im Detail aus Fig. 8 und 9 ersichtlich. Insbesondere ist dabei zu beachten, dass die Halteflansche 12 der Spannscheibe 2 am höchsten Punkt positioniert sind, damit ein Abgleiten der Einlage 9 des Trennschleifringes 1 verhindert wird.
Um die Montage abzuschließen, ist es nun nur mehr notwendig, die Spannscheibe 3 aufzulegen, wobei die Bohrungen 18 in der Spannscheibe 3 (vergleiche Fig. 2) die Halteflansche 12 aufnehmen. Natürlich sind dann auch noch der Spannflansch 4a und die Mutter 13 anzubringen.

Ein wesentlicher Vorteil der dargestellten Konstruktion liegt darin, dass nur die Einlage 9 und der diese Einlage umgebende Rest des Schleifkörpers 10 entsorgt werden muss, wobei der Schleifkörper im Bereich der Einlage sogar aus kostengünstigerem Schleifkorn aufgebaut sein kann. Mit den Spannscheiben 2 und 3 verbleibt andererseits ein wesentlicher Teil der gesamten Einrichtung beim Anwender. Gegenüber diesem Vorteil fällt der Aufwand für die Montage des Trennschleifringes 1 an den Spannscheiben nicht ins Gewicht.

Die Fig. 10 und 11 zeigen eine modifizierte Ausführungsform der metallischen Einlage 9, wobei die Fig. 11 ein vergrößerter Ausschnitt der Fig. 10 ist. Im Vergleich zu der in der Fig. 4 dargestellten Ausführungsform weist die in den Fig. 10 und 11 gezeigte metallische Einlage 9 deutlich mehr Vorsprünge 5 auf. Die Länge der Vorsprünge 5 in radialer Richtung ist darüber hinaus ca. 2- bis 3-mal so groß. Und schließlich sind in den Übergangsbereichen zwischen den Vorsprüngen 5 und den Ausnehmungen 7 der metallischen Einlage 9 nutförmige Aussparungen 21 vorgesehen. Ein Fachmann spricht in Zusammenhang mit derartigen Aussparungen auch von Hinterschnitten. Die Aussparungen 21 können - im Querschnitt in Axialrichtung betrachtet - prinzipiell verschiedene Formen aufweisen. Im Falle der in den Fig. 10 und 11 dargestellten Ausführungsform sind die nutförmigen Aussparungen 21 im Wesentlichen halbkreisförmig ausgebildet. Die drei beschriebenen Maßnahmen tragen dazu bei, die Widerstandsfähigkeit der formschlüssigen Verbindung zwischen den Spannscheiben und dem Trennschleifring gegenüber Deformierungen und Verschleißerscheinungen, wie z.B. Rissbildungen in den Ecken zwischen den Vorsprüngen 5 und den Ausnehmungen 7, noch weiter zu erhöhen.

## Patentansprüche

1. Trennschleifscheibe mit einem Trennschleifring (1), dessen Schleifkörper (10) gebundenes Schleifmittel aufweist, wobei der Trennschleifring (1) im Betriebszustand durch zwei kreisförmige Spannscheiben (2, 3) fixiert ist, die mittels maschinenseitiger zentraler Spannflansche (4a, 4b) in Axialrichtung zusammenklemmbar sind, und wenigstens eine Spannscheibe (2) mit dem Trennschleifring (1) durch zusammenwirkende Vorsprünge (5, 6) und Ausnehmungen (7, 8) drehsicher verbunden ist, **dadurch gekennzeichnet, dass** die auf Seiten des Trennschleifrings (1) angeordneten Vorsprünge (5) bzw. Ausnehmungen (7) an einer metallischen Einlage (9) des Trennschleifrings (1) vorgesehen sind, welche über den Schleifkörper (10) in radialer Richtung vorsteht.

2. Trennschleifscheibe nach Anspruch 1, **dadurch gekennzeichnet, dass** die Ausnehmungen (7) die ganze Dicke der Einlage (9) durchdringen.

3. Trennschleifscheibe nach Anspruch 1 oder 2, **dadurch gekennzeichnet, dass** der Trennschleifring (1) lediglich im Bereich der Einlage (9) von den Spannscheiben (2, 3) zusammengepresst wird.

4. Trennschleifscheibe nach Anspruch 3, **dadurch gekennzeichnet, dass** zwischen Spannscheiben (2, 3) und Schleifkörper (10) ein Abstand (11) besteht.

5. Trennschleifscheibe nach einem der Ansprüche 1 bis 4, **dadurch gekennzeichnet, dass** im Bereich der Vorsprünge (5) der Einlage (9) die Spannscheiben (2, 3) von der Einlage (9) in axialer Richtung distanziert sind.

6. Trennschleifscheibe nach einem der vorhergehenden Ansprüche, **dadurch gekennzeichnet, dass** zur gegenseitigen Ausrichtung des Trennschleifrings (1) und der Spannflansche (2, 3) zwei Halteflanschen (12) an einem Spannflansch (2) vorgesehen sind.

7. Trennschleifscheibe nach einem der vorhergehenden Ansprüche, **dadurch gekennzeichnet, dass** in den Übergangsbereichen zwischen den Vorsprüngen (5) und den Ausnehmungen (7) der metallischen Einlage (9), vorzugsweise nutförmige, Aussparungen (21) vorgesehen sind,

## Claims

1. An abrasive cut-off wheel with an abrasive cut-off ring (1), the abrasive body (10) of which comprises bound abrasive, wherein the abrasive cut-off ring (1) is fixed in the operating state by means of two circular clamping discs (2, 3) that can be clamped together in axial direction by means of central clamping flanges (4a, 4b) on the machine side, and at least one clamping disc (2) is connected in an anti-twist manner to the abrasive cut-off ring (1) by means of interacting projections (5, 6) and recesses (7, 8), **characterised in that** the projections (5) and recesses (7) respectively arranged on the abrasive cut-off ring (1) are provided on a metal insert (9) of the abrasive cut-off ring (1), which projects beyond the abrasive body (10) in the radial direction.

2. The abrasive cut-off wheel according to claim 1, **characterised in that** the recesses (7) penetrate the entire thickness of the insert (9).

3. The abrasive cut-off wheel according to claim 1 or 2, **characterised in that** the abrasive cut-off ring (1) is only compressed by the clamping discs (2, 3) in the area of the insert (9).

4. The abrasive cut-off wheel according to claim 3, **characterised in that** there is a gap (11) between the clamping discs (2, 3) and the abrasive body (10).

5. The abrasive cut-off wheel according to one of the claims 1 to 4, **characterised in that** the clamping discs (2, 3) are positioned at a distance from the insert (9) in axial direction in the area of the projections (5) of the insert (9).

6. The abrasive cut-off wheel according to one of the claims above, **characterised in that** for the reciprocal alignment of the abrasive cut-off ring (1) and the clamping flanges (2, 3) two retaining flanges (12) on a clamping flange (2) are provided.

7. The abrasive cut-off wheel according to one of the claims above, **characterised in that** preferably notch-shaped recesses (21) are provided in the transition areas between the projections (5) and the recesses (7) of the metal insert (9).

## Revendications

1. Disque à tronçonner, avec une meule annulaire (1) dont le corps de meule (10) présente des abrasifs agglomérés, la meule annulaire (1) étant, dans l'état de fonctionnement, fixée par deux disques de serrage (2, 3) circulaires qui peuvent être bloqués ensemble dans la direction axiale au moyen de brides de serrage (4a, 4b) centrales côté machine, et au moins un disque de serrage (2) étant raccordé, bloqué en rotation, à la meule annulaire (1) par des saillies (5, 6) et des creux (7, 8) qui coopèrent, **caractérisé en ce que** les saillies (5) ou respectivement les creux (7) disposés sur des côtés de la meule annulaire (1) sont prévus sur une pièce intercalaire (9) métallique de la meule annulaire (1) qui fait saillie dans la direction radiale au-dessus du corps de meule (10).

2. Disque à tronçonner selon la revendication 1, **caractérisé en ce que** les creux (7) traversent toute l'épaisseur de la pièce intercalaire (9).

3. Disque à tronçonner selon la revendication 1 ou 2, **caractérisé en ce que** la meule annulaire (1) n'est pressée par les disques de serrage (2, 3) que dans la zone de la pièce intercalaire (9).

4. Disque à tronçonner selon la revendication 3, **caractérisé en ce qu'**il existe un écart (11) entre les disques de serrage (2, 3) et le corps de meule (10).

5. Disque à tronçonner selon une des revendications 1 à 4, **caractérisé en ce que**, dans la zone des saillies (5) de la pièce intercalaire (9), les disques de serrage (2, 3) sont distants de la pièce intercalaire (9) dans la direction axiale.

6. Disque à tronçonner selon une des revendications précédentes, **caractérisé en ce que**, pour l'alignement réciproque de la meule annulaire (1) et des disques de serrage (2, 3), il est prévu deux brides de retenue (12) sur une bride de serrage (2).

7. Disque à tronçonner selon une des revendications précédentes, **caractérisé en ce que**, dans les zones de transition entre les saillies (5) et les creux (7) de la pièce intercalaire (9) métallique, il est prévu des évidements (21), de préférence en forme de rainure.
